# EUROPÄISCHE PATENTSCHRIFT

(11) **EP 1 622 770 B1**
(45) Veröffentlichungstag und Bekanntmachung des Hinweises auf die Patenterteilung: **15.08.2012**
(21) Anmeldenummer: 04731376.2
(22) Anmeldetag: 06.05.2004
(51) Int. Cl.: B41F 33/00, B41F 33/14

(54) **MEHRFARBEN ROTATIONSDRUCKMASCHINE**
POLYCHROME ROTARY PRESS
PRESSE ROTATIVE POLYCHROME

(30) Priorität: 07.05.2003 DE 10320205
(43) Veröffentlichungstag der Anmeldung: 08.02.2006
(73) Patentinhaber: Windmöller & Hölscher KG, 49525 Lengerich (DE)
(72) Erfinder: KRÜMPELMANN, Martin, 49525 Lengerich (DE); LODDENKÖTTER, Manfred, 49477 Ibbenbüren (DE)
(86) Internationale Anmeldenummer: PCT/EP2004/005127
(87) Internationale Veröffentlichungsnummer: WO 2004/098890

(56) Entgegenhaltungen:
- EP-A- 0 835 753
- EP-A- 1 205 300
- DE-A- 19 832 892
- US-A- 3 963 902
- US-A- 5 551 339
- US-B1- 6 314 883

## Beschreibung

Die Erfindung betrifft eine Mehrfarben-Rotationsdruckmaschine
- *bei welcher den auf den Bedruckstoff zu übertragenden Farben jeweils ein Druckformträger zugeordnet ist, welcher eine Druckform trägt und*
- *welcher auf einem Dorn oder Zylinder einer Rotationsdruckmaschine befestigbar ist, um das Druckbild auf Bedruckstoff zu übertragen,*
- *wobei die Rotationsdruckmaschine über Registereinrichtungen verfügt, welche die Position der Druckformen zueinander festlegen.*

Derartige Maschinen sind beispielsweise als Flexo- und Tiefdruckmaschinen konzipiert. Unter dem Begriff "Druckformträger" sind alle möglichen Hülsen oder auch flexible Matten zu verstehen, welche eine Druckform tragen. Im Tiefdruck werden traditionellerwelse eine Druckform tragende Zylinder eingesetzt welche von Zapfen bzw. Lagerstellen gehaltert werden. Im Tiefdruck werden jedoch, ähnlich wie im Flexodruck, in letzter Zeit auch sogenannte Sleeves, die über einen Zylinder gestreift werden, verwendet. Insbesondere im Verpackungsdruck finden besonders viele verschiedene Farben Verwendung, so dass hier die Anforderungen an die Registergenauigkeit eine große Rolle spielen. Registergenauigkeit spielt aber auch In anderen Bereichen und bei der Verwendung anderer Druckverfahren eine Rolle. In der ebenfalls beim Deutschen Patent- und Markenamt eingereichten, noch unveröffentlichten Anmeldung mit dem Aktenzeichen 102 54 836. 6-27 wird ausführlich auf Registerverfahren eingegangen.

Die US 3963902 und die EP1205300 A1 zeigen Registerverfahren, mit denen die Positionen verschiedener Druckzylinder während des Druckbetriebes aufeinander abgestimmt werden. In den beiden Druckschriften werden verschiedene Informationsträger gezeigt, die In der Nähe eines stirnseitigen Endes der Druckzylinder angebracht sind.

In der einschlägigen Literatur wird in der Regel nicht erwähnt, wie die Positionen der Druckformträger zueinander vor und bei Beginn des Druckprozesses festgelegt werden. Diese Festlegung erfolgt beispielsweise an

Flexodruckmaschinen des Standes der Technik durch die Ausrichtung der Druckform - in der Regel einer Druckhülse oder eines Sleeves - an einem in radialer Richtung über die Umfangsfläche des Druckzylinders hinausragenden Stift.

Die Druckhülse oder der Sleeve verfügt ihrerseits über eine Ausnehmung, in die der Stift relativ genau hineinpasst. Es ist für den Maschinenbediener aufwändig, die Hülse richtig auszurichten. Diese Tätigkeit wird oft als Vorregisterung bezeichnet.

Darüber hinaus führt das Spiel zwischen Stift und Ausnehmung zu Ungenauigkeiten bei der Registerung.

Dieses Spiel nimmt insbesondere bei aus Kunststoff gefertigten, oft gewechselten Druckformträgern des Flexodrucks mit der Lebensdauer stark zu. Durch ein Verrutschen von Druckformen im Betrieb auf den Dornen oder Zylindern, auf denen sie sitzen, können auch während des laufenden Betriebs Registerfehler auftreten beziehungsweise sich vergrößern.

Eine genauere Vorregisterung des Sleeves, die die genannten Nachteile verringern könnte, ist auch Gegenstand der US 5,551,339. In dieser Druckschrift wird eine Druckmaschine gezeigt, die mit Sensorvorrichtungen versehen ist, die die Umfangsfläche der Drucksleeves beobachten. An dieser befinden sich Informationsträger, deren Position aufgezeichnet wird, nachdem die Sleeves in die Maschine eingebracht worden sind, aber bevor der eigentliche Druckbetrieb beginnt. Nach der Feststellung der Winkelposition des Sleeves auf dem Dorn, auf dem er sich befindet, wird die drehfeste Verbindung zwischen Dorn und Sleeve aufgehoben, der Sleeve wird von einer gestellfesten Haltevorrichtung ergriffen und so daran gehindert, einer Drehung des Domes zu folgen. Der Dorn wird daraufhin bei stillstehenden Sleeve so gedreht, dass sich eine relative Sollposition zwischen Sleeve und Dorn einstellt. Auch die US 6,314,883 zeigt ein Registerverfahren, bei dem ein auf einem Sleeve angebrachter Informationsträger und ein Sensor zur Erfassung seiner Lage gezeigt wird.

Die Aufgabe der vorliegenden Erfindung besteht darin, die Genauigkeit und Güte dieses Registerverfahrens zu verbessern.

Die Aufgabe wird durch die kenzeichnenden Merkmale der Ansprüche 1 und 6 gelöst.

Es hat sich gezeigt, dass die Anordnung der des Informationsträgers außerhalb der Druckform die größten Freiheitsgrade bei der Formgebung und Größengestaltung desselben mit sich bringt. Die Anordnung auf dem stirnseitigen Rand bringt praktische Vorteile beim Auslesen des Sensors mit sich.

Die Sensoren der Registereinrichtungen können eigens dafür vorgesehene Markierungen, Datenträger oder Ähnliches im - folgenden Informationsträger - erfassen. Die einfachste Form eines Informationsträgers ist eine einfache strichförmige Markierung. Die Sensoren können jedoch auch charakteristische Oberflächenmerkmale konventioneller, nicht mit Informationsträgern beaufschlagter Druckformträger - wie den erhabenen Rand einer im Flexodruck eingesetzten Druckform - erfassen.

Die Positionen der Druckformen können dann beispielsweise über eine geeignete Schnittstelle wie ein Display, einen Bildschirm oder Drucker einem Maschinenbediener zugänglich gemacht werden. Dieser kann Korrekturen der Positionen der Druckformen zueinander vornehmen. Bei der Längsregistereinstellung an einer lediglich mit einem Antrieb ausgestatteten Druckmaschine wird er dazu in bekannter Weise manuell Einstellungen an den getrieblichen Verbindungen zwischen dem Antrieb und den Druckzylindern oder Druckdomen vornehmen. Bei direktangetriebenen Maschinen, welche erstmals in der CA 12 23 150 offenbart sind, kann eine solche Einstellung von dem Bediener durch eine entsprechende Ansteuerung der die jeweiligen Dornen oder Zylindern antreibenden Antriebe erfolgen.

Es ist von Vorteil, diese Ansteuerung durch eine Steuereinheit vornehmen zu lassen.

Aus der DE 297 20 928 U1 ist ein Druckformträger bekannt
- welcher eine Druckform trägt und welcher auf einem Dorn oder Zylinder einer Rotationsdruckmaschine befestigbar ist, um das Druckbild auf Bedruckstoff zu übertragen, und
- welcher zumindest einen Informationsträger enthält, dem durch eine Ausleseeinrichtung Informationen entnehmbar sind.

Hierbei ist der Druckformträger eine Hülse, der Informationsträger ein Transponderchip und die auf dem Chip gespeicherten Informationen sind für das Druckmotiv charakteristisch und sie betreffen die Druckhülse selbst (Druckmotiv, Farbe, Alter usw.). Derartige Informationen werden auch oft auf Druckhülsen in Form von Klarschrift oder Barcodes aufgedruckt.

Druckformträger bilden ein System mit einer erfindungsgemäßen Rotationsdruckmaschine, wenn
*die automatisch auslesbaren Informationen zur Feststellung der relativen Lage des Druckformträgers auf dem Dorn oder Zylinder einer Rotationsdruckmaschine geeignet* sind.

Vorteilhafte Arten der Anordnung des Informationsträgers gehen aus den Unteransprüchen hervor. Wie bereits erwähnt können Informationsträger auch als einfach ausgeprägte Markierungen am Umfang des Druckformträgers ausgeprägt sein. Solche Markierungen können Einkerbungen oder Einfärbungen in dem Trägermaterial sein. Jedoch erfüllt auch ein in dem Trägermaterial verankerter Metallstreifen, der mit einem geeigneten elektromagnetischen

Sensor erkannt werden kann, denselben Zweck. Bereits solche einfachen Markierungen liefern, wenn sie als Strich oder Punkt ausgeführt sind, bei einer Umdrehung des Druckbildträgers eine geringe Informationsmenge, welche jedoch prinzipiell schon zur Bestimmung der Winkellage in Umfangsrichtung (Längsregister) und der axialen Position des Druckformträgers auf dem Druckzylinder bzw. Dorn (Querregister) ausreicht. Zu bevorzugen sind jedoch Informationsträger, die in Umfangsrichtung über größere Bereiche der Umfangsfläche ausgedehnt sind. Solche Informationsträger können mit größeren Informationsmengen beaufschlagt werden, und es ist möglich, dass der Sensor die genaue Lage der Druckform über einen großen Winkelbereich der Umdrehung der Druckform um die Hauptträgheitsachse des Dorns oder Zylinders aufzeichnen kann. Diese zusätzlichen Informationen können der Güte des Längsregisters zu Gute kommen.

Optisch erkennbare Markierungen können im Druckbetrieb verschmutzen, bis sie für die Sensoren nicht mehr zu erkennen sind. Daher sind magnetisch oder elektromagnetisch auslesbare Informationsträger wie Magnetbänder, Transponder Dipolketten, Abfolgen geeigneter Metallstrukturen usw. zu bevorzugen.

Eine weitere Steigerung der Registergüte ist möglich, wenn neben der Position der Druckformträger auch die Position des Bedruckstoffes aufgezeichnet und zur Registerung verwendet wird. Dies kann mit den nach dem Stand der Technik bekannten Verfahren, bei welchen der Bedruckstoff mit Registermarken, deren Lage von Sensoren aufgezeichnet wird, versehen wird, geschehen. Zum Studium dieser Verfahren wird erneut auf die beim Deutschen Patent- und Markenamt eingereichte, noch unveröffentlichte Anmeldung mit dem Aktenzeichen 102 54 836.6-27 verwiesen.

Wenn Informationen sowohl zur Lage der Druckformen als auch zur Lage des Bedruckstoffes in der Druckmaschine zur Verfügung stehen, können bei der Registerung auch weitere Einflussfaktoren auf die Druckqualität, die von einer Änderung der Beschaffenheit des Bedruckstoffes herrühren (z. B. Fan-Out und Bahnlängung), berücksichtigt werden.

Weitere Ausführungsbeispiele der Erfindung gehen aus der gegenständlichen Beschreibung und den Ansprüchen hervor.

Auf die Darstellung eines ganzen Druckmaschine oder der Einbaulage eines erfindungsgemäßen Druckformträgers in einer erfindungsgemäßen Druckmaschine kann an dies er Stelle verzichtet werden, da Druckmaschinen an sich bekannt sind.

In diesem Zusammenhang wird noch einmal beispielhaft auf die bereits oben zitierten Druckschriften und die DE 101 45 957.2 A1 verwiesen. Dort sind Druckmaschinen des Standes der Technik und Registerverfahren dargestellt. In solchen Druckmaschinen muss dann nur noch ein Sensor 3 so eingefügt werden, dass er die Position des Druckformträgers 1 in der Druckmaschine erkennen kann. Die Figuren zeigen:
Fig. 1 zeigt ein Schema eines erfindungsgemäßen Druckformträgers
Fig. 2 zeigt ein Schema eines Druckformträgers nach dem Stand der Technik

Figur 1 zeigt schematisch die Anordnung eines Ausführungsbeispiels eines erfindungsgemäßen Druckformträgers 1 mit einem Informationsträger 2. Bei diesem Ausführungsbeispiel handelt es sich um einen eigenwillig geformten Magnetstreifen 2, der in den Druckformträger 1 eingelassen ist. In der Regel werden jedoch bandförmige Magnetstreifen bevorzugt. Der Sensor 3 ist an einer geeigneten Stelle der nicht dargestellten Druckmaschine angebracht. Er 3 ist zum Auslesen des Magnetstreifens 2 geeignet. Der Sensor 3 übermittelt ein analoges Signal über die Signalleitung 6 an die Steuervorrichtung 7 der Druckmaschine, welche das Signal in einer Analog-Digital-Wandlung unterzieht und die enthaltene Information bei der Erzeugung von Registerkorrektursignalen an die Antriebe der Druckmaschine berücksichtigt.

Der größte Nutzen dieses Ausführungsbeispiels liegt in der Vereinfachung der Vorregisterung, die nach dem Stand der Technik wie oben dargestellt mit Hilfe eines Stiftes erfolgt.

Die von dem Sensor 3 ausgelesenen Informationen können jedoch auch während des laufenden Druckprozesses zur Verbesserung der Registerung herangezogen werden. Die Figur zeigt auch, dass es sich bei dem Druckformträger 1 um eine Hülse handelt, die im Druckbetrieb auf den Druckzylinder 5 der Druckmaschine aufgezogen ist. Solche Anordnungen sind im Flexodruck bekannt, werden in jüngerer Zeit jedoch auch im Tiefdruck verwendet.

Die Hülse bzw. der Druckformträger trägt die Druckform 6. Der Informationsträger ist bei diesem Ausführungsbeispiel zwischen einem Rand der Druckform 6 und einem stirnseitigen Rand der Hülse 1 angeordnet.

Der Pfeil 4 deutet die Rotationsrichtung des Zylinders 5 an.

Figur 2 zeigt einen Druckformträger 1 nach dem Stand der Technik, welcher mit einer Ausnehmung 7 versehen ist. Der Druckformträger ist als eine Hülse ausgeführt, die auf den Zylinder 5 aufgezogen wird. Beim Aufziehen muss der Maschinenbediener darauf achten, dass die Ausnehmung 7 den Registerstift 8 des Zylinders 5, welcher über die Umfangsfläche des Zylinders in radialer Richtung hinausragt, aufnimmt. Nur so ist nach dem Stand der Technik eine befriedigende Vorregisterung zu gewährleisten.

| **Bezugszeichenliste** | |
|---|---|
| 1 | Druckformträger |
| 2 | Sensor |
| 3 | Sensor |
| 4 | Pfeil |
| 5 | Zylinder |
| 6 | Druckform |
| 7 | Ausnehmung |
| 8 | Registerstift |
| 9 | |
| 10 | |
| 11 | |
| 12 | |
| 13 | |
| 14 | |
| 15 | |
| 16 | |
| 17 | |
| 18 | |
| 19 | |
| 120 | |
| 21 | |
| 22 | |
| 23 | |
| 24 | |

## Patentansprüche

1. Mehrfarben-Rotationsdruckmaschine,
- bei welcher den auf den Bedruckstoff zu übertragenden Farben jeweils ein Druckformträger (1) zugeordnet ist, welcher eine Hülse oder eine flexible Matte ist und welcher eine Druckform (6) trägt und
- welcher (1) auf einem Dorn oder Zylinder (6) einer Rotationsdruckmaschine befestigbar ist, um das Druckbild auf Bedruckstoff zu übertragen,
- wobei die Rotationsdruckmaschine über Registereinrichtungen (6,7,8) verfügt, welche die Positionen der Druckformen (6) zueinander festlegen,
- wobei die Registereinrichtungen (6,7,8) Sensoren (3) umfassen, welche die Positionen der Druckformträger (1) in der Druckmaschine feststellen, und
- wobei die Registereinrichtungen (6,7,8) vor, bei Beginn oder während des Druckprozesses mithilfe der Sensoren (3) Informationen zu den Positionen der Druckformträger (1) bereitstellen,
- aufgrund derer Steuersignale bereitstellbar sind,
- wobei die Registereinrichtungen (6,7,8) eine Steuervorrichtung (7) umfassen, mit welcher aufgrund der von den Sensoren (3) ermittelten Positionen der Druckformträger (1) Steuersignale erzeugbar sind, mit welchen die Antriebe der Dome oder Zylinder (5) derart ansteuerbar sind und/oder die getrieblichen Verbindungen zwischen dem Antrieb und dem Dorn oder Zylinder derart einstellbar sind, dass die Phasenlage der Dome oder Zylinder (5) relativ zueinander derart veränderbar ist,
- dass die Registergenauigkeit des Drucks steigt,
- und wobei die Druckformträger (1), jeweils zumindest einen Informationsträger (2) enthalten, dem durch einen Sensor (3) Informationen entnehmbar sind, wobei die automatisch auslesbaren informationen zur Feststellung der relativen Lage des Druckformträgers auf dem Dorn oder Zylinder (5) einer Rotationsdruckmaschine geeignet sind,
**dadurch gekennzeichnet,**
- **dass** der zumindest eine Informationsträger (2) außerhalb der Druckform (6) angeordnet ist,
- **dass** der zumindest eine Informationsträger (2) zwischen dem Druckbild (6) und einem Rand des Druckformträgers, welcher dem stirnseitigen Ende des Dorns oder des Zylinders (5) zugewandt ist, angeordnet ist
- und **dass** die auf dem Informationsträger gespeicherten Informationen magnetisch oder elektromagnetisch auslesber sind.

2. Mehrfarben-Rotationsdruckmaschine nach dem vorstehenden Anspruch,
**dadurch gekennzeichnet, dass**
der zumindest eine Informationsträger (2) eine längliche, vorzugsweise rechteckartige Form aufweist, wobei seine lange Seite im wesentlichen in Umfangsrichtung des Druckformträgers ausgerichtet ist.

3. Mehrferben-Rotationsdruckmaschine nach einem der vorstehenden Ansprüche,
**dadurch gekennzeichnet, dass**
der zumindest eine Informationsträger (2) den Umfang des Dorns oder Zylinders (5) der Druckmaschine umschließt.

4. Mehrfarben-Rotationsdruckmaschine nach einem der vorstehenden Ansprüche,
**dadurch gekennzeichnet, dass**
der Informationsträger (2) ein Magnetband oder eine Abfolge magnetisierbarer Einzelelemente umfasst.

5. Verfahren zum Einrichten einer Mehrfarben-Rotationsdruckmaschine vor oder bei Druckbeginn,
- bei welchem den auf den Bedruckstoff zu übertragenden Farben jeweils ein Druckformträger (1) zugeordnet wird, welcher eine Hülse oder eine flexible Matte ist, die eine Druckform (6) trägt
- bei welchem die Druckformträger (1) auf Dornen oder Zylindern (5) einer Rotationsdruckmaschine befestigt werden, um das Druckbild auf Bedruckstoff zu übertragen und
- bei welchem Registereinrichtungen (6,7,8) die Position der Druckformen (6) zueinander festlegen,
- wobei die Registereinrichtungen (6,7,8) Sensoren (3) umfassen, welche die Positionen der Druckformträger (1) in der Druckmaschine feststellen,
- wobei die Registereinrichtungen (6, 7, 8) aufgrund der von den Sensoren (3) festgestellten Positionen der Druckformträger (1) Informationen bereitstellen,
- wobei aufgrund dieser Informationen Steuersignale gewonnen werden und
- wobei die Registereinrichtungen (6,7,8) eine Steuervorrichtung (7) umfassen, welche aufgrund der von den Sensoren (3) ermittelten Positionen der Druckformträger (1) Steuersignale erzeugt,
- und wobei die Steuervorrichtung mit diesen Steuersignalen die Antriebe der Dome oder Zylinder (5) derart angesteuert und/oder die getriebliche Verbindung zwischen dem Antrieb und dem Dorn befindliche getriebliche Verdindung derart einstellt, dass sich die Phasenlage der Dome oder Zylinder (5) relativ zueinander derart verändert,
- dass die Registergenauigkeit des Drucks steigt,
- und wobei Druckformträger (1) verwendet werden, die jeweils zumindest einen Informationsträger (2) enthalten, dem durch einen Sensor (3) Informationen entnehmbar sind,
- und wobei diese Informationen automatisch ausgelesen und zur Feststellung der relativen Lage des Druckformträgers auf dem Dorn oder Zylinder (5) einer Rotationsdruckmaschine verwendet werden
**dadurch gekennzeichnet, dass**
- Druckformen verwendet werden, bei denen der zumindest eine Informationsträger (2) außerhalb der Druckform (6) angeordnet ist,
- wobei der zumindest eine Informationsträger (2) zwischen dem Druckbild (6) und einem Rand des Druckformträgers, welcher dem stirnseitigen Ende des Dorns oder des Zylinders (5) zugewandt ist, angeordnet ist
- und wobei die auf dem Informationsträger gespeicherten Informationen magnetisch oder elektromagnetisch ausgelesen werden-

6. Verfahren nach dem vorstehenden Anspruch,
**dadurch gekennzeichnet, dass**
die Druckformträger (1) beim Einstellen der relativen Phasenlage der Dorne oder Zylinder relativ zu den ihnen zugeordneten Dornen oder Zylinder (5) ruhen.

7. Verfahren nach dem vorstehenden Anspruch,
**dadurch gekennzeichnet, dass**
eine Mehrfarben-Rotationsdruckmaschine nach einem der Ansprüche 1 bis 4 verwendet wird.

## Claims

1. Multi-colour rotary press
- in which the colours which are to be transferred onto the printing material are respectively assigned a printing forme carrier (1) which is a sleeve or a flexible mat and bears a printing forme (6) and
- which (1) can be fixed on a mandrel or cylinder (5) of a rotary press in order to transfer the printing image onto printing material,
- the rotary press having register devices (6, 7, 8) which determine the positions of the printing formes (6) relative to one another,
- the register devices (6, 7, 8) comprising sensors (3) which determine the positions of the printing forme carriers (1) in the press, and
- before, at the start of or during the printing process, the register devices (6, 7, 8) providing information about the positions of the printing forme carriers (1) with the aid of the sensors (3),
- on the basis of which information control signals can be provided,
the register devices (6, 7, 8) comprising a control apparatus (7), with which, on the basis of the positions of the printing forme carriers (1) determined by the sensors (3), it is possible to generate control signals with which the drives of the mandrels or cylinders (5) can be activated in such a way and/or the drive Connections between the drive and the mandrel or cylinder can be adjusted in such a way that the phase angle of the mandrels or cylinders (5) relative to one another can be varied in such a way
- that the register accuracy of the print increases,
- and the printing forme carriers (1) in each case containing at least one information carrier (2), from which information can be removed by a sensor (3), the automatically readable information being suitable to define the relative position of the printing forme carrier on the mandrel or cylinder (5) of a rotary press,
**characterized**
- **in that** the at least one information carrier (2) is arranged outside the printing forme (6),
- **in that** the at least one information carrier (2) is arranged between the printing image (6) and an edge of the printing forme carrier which faces the front end of the mandrel or the cylinder (5),
- and **in that** the information stored on the information carrier can be read magnetically or electromagnetically.

2. Multi-colour rotary press according to the preceding claim,
**characterized in that**
the at least one information carrier (2) has an elongated, preferably rectangular, shape, its long side being aligned substantially in the circumferential direction of the printing forme carrier.

3. multi-colour rotary press according to one of the preceding claims,
**characterized in that**
the at least one information carrier (2) encloses the circumference of the mandrel or cylinder (5) of the press.

4. Multi-colour rotary press according to one of the preceding claims,
**characterized in that**
the information carrier (2) comprises a magnetic tape or a sequence of magnetizable individual elements.

5. Method for setting up a multi-colour rotary press before or at the start of printing,
- in which the colours which are to be transferred onto the printing material are respectively assigned a printing forme carrier (1) which is a sleeve or a flexible mat and bears a printing forme (6)
- in which the printing forme carriers (1) are fixed on mandrels or cylinders (5) of a rotary press in order to transfer the printing image onto printing material, and
- in which register devices (6, 7, 8) determine the position of the printing formes (6) relative to one another,
- the register devices (6, 7, 8) comprising sensors (3) which determine the positions of the printing forme carriers (1) in the press,
- the register devices (6, 7, 8) providing information on the basis of the positions of the printing forme carriers (1) determined by the sensors (3),
- control signals being obtained on the basis of this information, and
- the register devices (6, 7, 8) comprising a control apparatus (7), which, on the basis of the positions of the printing forme carriers (1) determined by the sensors (3), generates control signals,
and, with these control signals, the control apparatus activating the drives of the mandrels or cylinders (5) in such a way and/or adjusting the drive connection located between the drive and the mandrel in such a way that the phase angle of the mandrels or cylinders (5) relative to one another is varied in such a way
- that the register accuracy of the print increases,
- and use being made of printing forme carriers (1) which in each case contain at least one information carrier (2), from which information can be removed by a sensor (3),
this information being read automatically and used to define the relative position of the printing forme carrier on the mandrel or cylinder (5) of a rotary press, **characterized in that**
- use is made of printing formes in which the at least one information carrier (2) is arranged outside the printing forme (6),
- the at least one information carrier (2) being arranged between the printing image (6) and an edge of the printing forme carrier which faces the front end of the mandrel or the cylinder (5),
- and the information stored on the information carrier being read magnetically or electromagnetically.

6. Method according to the preceding claim,
**characterized in that**,
during the adjustment of the relative phase angle of the mandrels or cylinders, the printing forme carriers (1) are at rest relative to the mandrels or cylinders (5) assigned thereto.

7. Method according to the preceding claim, **characterized in that** use is made of a multi-colour rotary press according to one of Claims 1 to 4.

## Revendications

1. Machine d'impression rotative polychrome,
- dans laquelle un support de plaque d'impression (1) est associé à chaque fois aux couleurs à transférer sur le matériau à imprimer, lequel support de plaque d'impression est un manchon ou un tapis flexible et porte une plaque d'impression (6), et
- lequel support de plaque d'impression (1) peut être fixé sur un mandrin ou un cylindre (5) d'une machine d'impression rotative, afin de transférer l'image d'impression sur le matériau à imprimer,
- la machine d'impression rotative disposant de dispositifs d'alignement (6, 7, 8) qui fixent les positions des plaques d'impression (6) les unes par rapport aux autres,
- les dispositifs d'alignement (6, 7, 8) comprenant des capteurs (3) qui établissent les positions des supports de plaque d'impression (1) dans la machine d'impression, et
- les dispositifs d'alignement (6, 7, 8) fournissant des informations concernant les positions des supports de plaque d'impression (1) avant, au début ou pendant le processus d'impression à l'aide des capteurs (3),
- sur la base desquelles informations des signaux de commande peuvent être fournis,
- les dispositifs d'alignement (6, 7, 8) comprenant un dispositif de commande (7) avec lequel, sur la base des positions des supports de plaque d'impression (1) déterminées par les capteurs (3), des signaux de commande peuvent être produits, avec lesquels les entraînements des mandrins ou des cylindres (5) peuvent être commandés de telle sorte, et/ou les liaisons fonctionnelles entre l'entraînement et le mandrin ou le cylindre peuvent être ajustées de telle sorte que la position de phase des mandrins ou des cylindres (5) les uns par rapport aux autres puisse être modifiée de telle sorte
- que la précision d'alignement de l'impression augmente,
- et les supports de plaque d'impression (1) contenant à chaque fois au moins un support d'information (2), duquel des informations peuvent être prélevées par un capteur (3), les informations lisibles automatiquement étant appropriées pour établir la position relative du support de plaque d'impression sur le mandrin ou le cylindre (5) d'une machine d'impression rotative,
**caractérisée en ce que**
- l'au moins un support d'information (2) est disposé à l'extérieur de la plaque d'impression (6),
- l'au moins un support d'information (2) est disposé entre la plaque d'impression (6) et un bord du support de plaque d'impression, qui est tourné vers l'extrémité du côté frontal du mandrin ou du cylindre (5),
- et **en ce que** les informations mémorisées sur le support d'information peuvent être lues magnétiquement ou électromagnétiquement.

2. Machine d'impression rotative polychrome selon la revendication précédente,
**caractérisée en ce que**
l'au moins un support d'information (2) présente une forme allongée, de préférence rectangulaire, son côté long étant orienté essentiellement dans la direction périphérique du support de plaque d'impression.

3. Machine d'impression rotative polychrome selon l'une quelconque des revendications précédentes, **caractérisée en ce que**
l'au moins un support d'information (2) entoure la périphérie du mandrin ou du cylindre (5) de la machine d'impression.

4. Machine d'impression rotative polychrome selon l'une quelconque des revendications précédentes, **caractérisée en ce que**
le support d'information (2) comprend un ruban magnétique ou une succession d'éléments individuels magnétisables.

5. Procédé pour régler une machine d'impression rotative polychrome avant ou au moment du début de l'impression,
- dans lequel un support de plaque d'impression (1) est associé à chaque fois aux couleurs à transférer sur le matériau à imprimer, lequel support de plaque d'impression est un manchon ou un tapis flexible qui porte une plaque d'impression (6),
- dans lequel les supports de plaque d'impression (1) sont fixés sur des mandrins ou des cylindres (5) d'une machine d'impression rotative, afin de transférer l'image d'impression sur le matériau à imprimer, et
- dans lequel des dispositifs d'alignement (6, 7, 8) fixent la position des plaques d'impression (6) les unes par rapport aux autres,
- les dispositifs d'alignement (6, 7, 8) comprenant des capteurs (3) qui établissent les positions des supports de plaque d'impression (1) dans la machine d'impression,
- les dispositifs d'alignement (6, 7, 8) fournissant des informations sur la base des positions des supports de plaque d'impression (1) établies par les capteurs (3),
- sur la base desquelles informations des signaux de commande sont obtenus et
- les dispositifs d'alignement (6, 7, 8) comprenant un dispositif de commande (7) qui produit, sur la base des positions des supports de plaque d'impression (1) déterminées par les capteurs (3), des signaux de commande,
- et le dispositif de commande commandant, avec ces signaux de commande, les entraînements des mandrins ou des cylindres (5) et/ou ajustant la liaison fonctionnelle entre l'entraînement et le mandrin, de telle sorte que la position de phase des mandrins ou des cylindres (5) les uns par rapport aux autres soit modifiée de telle sorte
- que la précision d'alignement de l'impression augmente,
- et des supports de plaque d'impression (1) étant utilisés, lesquels contiennent à chaque fois au moins un support d'information (2), duquel des informations peuvent être prélevées par un capteur (3),
- et ces informations étant lues automatiquement et étant utilisées pour établir la position relative du support de plaque d'impression sur le mandrin ou le cylindre (5) d'une machine d'impression rotative,
**caractérisé en ce que**
- des plaques d'impression sont utilisées, dans lesquelles l'au moins un support d'information (2) est disposé à l'extérieur de la plaque d'impression (6),
- l'au moins un support d'information (2) étant disposé entre la plaque d'impression (6) et un bord du support de plaque d'impression, qui est tourné vers l'extrémité du côté frontal du mandrin ou du cylindre (5),
- et les informations mémorisées sur le support d'information étant lues magnétiquement ou électromagnétiquement.

6. Procédé selon la revendication précédente, **caractérisé en ce que** les supports de plaque d'impression (1), lors de l'ajustement de la position de phase relative des mandrins ou des cylindres par rapport à leurs mandrins ou cylindres associés (5), sont au repos.

7. Procédé selon la revendication précédente, **caractérisé en ce que** l'on utilise une machine d'impression rotative polychrome selon l'une quelconque des revendications 1 à 4.
